# EUROPÄISCHE PATENTSCHRIFT

(11) **EP 0 620 157 B1**
(45) Veröffentlichungstag und Bekanntmachung des Hinweises auf die Patenterteilung: **04.03.1998**
(21) Anmeldenummer: 93119926.9
(22) Anmeldetag: 10.12.1993
(51) Int. Cl.: B65D 75/58, B65D 33/36, B65D 30/10, B65D 30/02

(54) **Papiersack**
Paper bag
Sac en papier

(30) Priorität: 10.04.1993 DE 9305473 U
(43) Veröffentlichungstag der Anmeldung: 19.10.1994
(73) Patentinhaber: ASSIDOMÄN HERKULES VERPACKUNGSWERKE GmbH, 38642 Goslar (DE)
(72) Erfinder: Südecum, Günter, 38685 Langelsheim (DE); Kramme, Peter, D 38279 Sehlde (DE)
(74) Vertreter: Lins, Edgar, Dipl.-Phys. Dr.jur.

(56) Entgegenhaltungen:
- EP-A- 0 406 613
- CH-A- 384 452
- DE-B- 1 208 681
- US-A- 3 175 752

## Beschreibung

Die Erfindung betrifft einen mehrlagigen Papiersack mit zwei vorzugsweise rechteckigen Böden und einer dazwischen angeordneten schlauchartigen, im gefüllten Zustand die rechteckige Form der Böden annehmenden Mantelwandung.

Derartige Papiersäcke werden aus einer mehrlagigen, zu Schläuchen verklebten Mantelwandung hergestellt, wobei die Böden aus dem Schlauchmaterial herausgefaltet werden. Kreuzbodensäcke entstehen durch Faltungen eines schlauchförmigen Mantels, der zwischen äußeren Seitenkanten flach gelegt ist, während Blockböden durch Faltung eines Mantelschlauchs mit Seitenfalten entstehen.

Derartige Säcke werden üblicherweise über eine Öffnung im Boden, die mit einem Ventilschlauch versehen sein kann, oder durch den noch offenen Boden selbst gefüllt.

Nach dem Transport des Sackes zum Endabnehmer wird der Sack von diesem geöffnet, um an das durch Schüttgut gebildete Füllgut heranzukommen, den Sack also entleeren zu können. Hierzu wird die Sackwandung häufig aufgeschnitten.

Es ist bereits bekannt, den Sack selbst mit Öffnungshilfen zu versehen. Derartige Öffnungshilfen sind in zahlreichen Ausführungsformen bekannt. In der DE 40 10 822 A1 ist eine Aufreißvorrichtung offenbart, die eine Öffnung des Bodens über die gesamte Kreuzbodenbreite ermöglicht. Diese Öffnung erlaubt eine wenigstens teilweise Öffnung der Eckeinschläge zur Entnahme des Füllguts. Die Öffnung im Bodenbereich hat den Vorteil, daß die Sackstabilität unbeeinträchtigt bleibt, jedoch den Nachteil, daß das Aufreißen gegen einen erheblichen Widerstand erfolgt und somit nur schwierig zu bewältigen ist. Darüber hinaus ist eine aus Entsorgungsgründen wünschenswerte vollständige Entleerung des Sackes an den verbleibenden Bodenteilen vorbei im täglichen Gebrauch regelmäßig nicht zu realisieren.

Durch DE 89 01 432 U1 ist es bekannt, das Aufreißen eines Papiersackes oder Papierbeutels mit Perforationen zu ermöglichen, die sich über einen Teil des Bodenbereichs sowie den anschließenden Teil der schmalen Seitenwand des Papiersackes erstrecken. Der dabei abgerissene Teil wird auf die Seitenwand nach unten geklappt, kann aber als Klappe die Entleerung des Sackes behindern. Eine restfreie Entleerung ist in der Praxis ebenfalls nicht möglich.

Durch US-A-3 175 752 und CH-A-384 452 sind durch Schweißung verschlossene Kunststoffverpackungen bekannt, deren Mantelwand durch eine aufgeklebte Aufreißlasche im Bereich der Aufreißlasche aufgerissen werden kann. Gemäß US-A-3 175 752 befindet sich unter der Aufreißlasche eine den Beginn des Aufreißens definierende Stanzung in der Kunststoffolie.

Der Erfindung liegt die Aufgabe zugrunde, einen Papiersack der eingangs erwähnten Art mit einer Öffnungshilfe zu versehen, die im täglichen Gebrauch eine restlose Entleerung des Papiersacks ermöglicht, die Stabilität des Papiersacks nicht merklich beeinträchtigt und leicht zu öffnen ist.

Zur Lösung dieser Aufgabe ist ein einlagiger Papiersack der eingangs erwähnten Art erfindungsgemäß gelöst durch wenigstens einen in der Mantelwandung parallel zu einem Boden verlaufenden, durch Aufreißperforationen mit jeweils in Aufreißrichtung gerichteten Längslinien und einer die Längslinien verbindenden Stirnlinie gebildeten Aufreißstreifen der sich nur über einen geringen Teil der Breite der Mantelwandung erstreckt, wobei die Stirnlinie jeder inneren Lage in Aufreißrichtung versetzt gegenüber der Stirnlinie der weiter außen befindlichen Lage angeordnet ist.

Bei den bekannten Lösungen für Papiersäcke begrenzen Aufreißperforationen den vollständigen Aufreißbereich. Da erfindungsgemäß die Aufreißrichtung des durch die Aufreißperforation gebildeten Aufreißstreifens parallel zum Boden verläuft, müßte an sich die Aufreißperforation in einer geschlossenen Linie auf der Mantelwand umlaufen, um den Gedanken einer vollständigen Entfernung des Bodens zu verwirklichen. Eine solche Aufreißperforation würde die Stabilität des Sackes zu stark herabsetzen und die Gefahr des Aufplatzens des Sackes im Bereich der Aufreißperforation beim Abwerfen des gefüllten Sackes aus größerer Höhe hervorrufen. Erfindungsgemäß erstreckt sich die Aufreißperforation nur über einen geringen Teil der Breite der Mantelwandung, vorzugweise nur über einige Zentimeter, vorzugsweise über nicht mehr als die Hälfte der breiten Seitenwand des gefüllten Sackes. Es hat sich gezeigt, daß mit dem durch die so ausgebildte Aufreißperforation gebildeten Aufreißstreifen eine vollständige Öffnung des Sackes durch ein umlaufendes Aufreißen parallel zum Boden möglich ist, die durch die Aufreißperforation einmal vorgegebene Aufreißrichtung also auch in dem nicht mit einer Aufreißperforation versehenen Bereich beibehalten wird. Gegebenenfalls kann eine kurze Aufreißperforation auf Vorder- und Rückseite des Sackes vorgesehen sein.

Dadurch ist es möglich, die Öffnung des Sackes durch ein umlaufendes Aufreißen der Mantelwandung unterhalb des Bodens vorzunehmen, ohne den Sack merklich zu schwächen, da eine Aufreißperforation in der beanspruchten geringen Länge in der üblichen Ausführung gegen Aufplatzen durch den Füllgutdruck sehr unanfällig ist. Zum Öffnen des erfindungsgemäßen Papiersacks müssen nur die Lagen der Mantelwandung aufgerissen werden, was gegenüber dem vergleichbaren Öffnen der zahlreichen Bodenlagen einen nur geringen Kraftaufwand erfordert.

Da die Stirnlinie jeder Lage in Aufreißrichtung versetzt gegenüber der Stirnlinie der weiter außen befindlichen Lage angeordnet ist, muß nur die Aufreißperforation der äußersten Lage eingedrückt bzw. hinterfaßt und nur die äußerste Lage ergriffen werden. Wenn in einer bevorzugten Ausführungsform die Aufreißstreifen der Lage miteinander verklebt sind, werden die Aufreißstreifen der darunterliegenden Lagen automatisch durch die gestaffelte Anordnung der Stirnlinien abgehoben.

Zur Erhöhung der Stabilität kann ferner vorgesehen sein, daß die parallel zueinander verlaufendenden Längslinien der Lagen versetzt zueinander angeordnet sind, wobei zweckmäßigerweise der Abstand der parallel zueinander verlaufenden Längslinien einer inneren Lage kleiner ist als der einer äußeren Lage. Dadurch wird das Restrisiko des Aufplatzens der Perforationslinien noch weiter verkleinert.

Die erfindungsgemäße Aufreißperforation kann in einfacher Weise dreiseitig mit zwei in Aufreißrichtung parallel zueinander verlaufenden Längslinien und einer die Enden der Längslinien miteinander verbindenden, senkrecht zu ihnen stehenden Stirnlinie ausgebildet sein. Der so gebildete Aufreißstreifen muß durch Eindrücken oder Hintergreifen der Perforationen von der übrigen Mantelwandung gelöst werden. Dies geschieht zweckmäßigerweise durch Eindrücken oder Hintergreifen der Stirnlinie.

Erfindungsgemäße Aufreißperforationen können auch mehrfach an einem Sack vorgesehen sein, beispielsweise miteinander fluchtend auf seiner Vorder- und Rückseite oder unabhängig voneinander nahe beiden Böden des Sackes.

Die Erfindung wird im folgenden anhand eines in der Zeichnung dargestellten Ausführungsbeispiels näher erläutert. Es zeigen:
- Figur 1 -: eine Ansicht eines gefüllten Papiersacks
- Figur 2 -: eine vergrößerte Darstellung von entlang von Perforationslinien aufgerissenen Aufreißstreifen eines dreilagigen Sacks gemäß Figur 1.

Der in Figur 1 dargestellte mehrlagige Sack weist zwei Böden 1,2 auf, die als Kreuzböden aus der schlauchförmig hergestellten Mantelwandung 3 gefaltet sind. Der obere Boden 2 weist ein schematisch dargestelltes Außenventil 4 auf, über das der im übrigen geschlossene Sack mit Füllgut befüllt werden kann.

Nach der Befüllung nimmt die Mantelwandung 3 im Querschnitt im wesentlichen die rechteckige Form der Böden 1,2 an und besteht somit aus zwei großen Seitenwänden 5 und zwei schmalen Seitenwänden 6.

Unterhalb des oberen Bodens 2 weist der Sack mittig in der großen Seitenwand 5 eine Aufreißperforation 7 auf, die aus zwei zueinander parallelen Längslinien 8 und einer die einseitigen Enden der Längslinien 8 verbindenden, dazu senkrecht stehenden Stirnlinie 9 besteht. Diese drei Perforationslinien 8,9 definieren das freie Ende eines Aufreißstreifens 10 in der äußeren Sacklage, der von der Stirnseite 9 aus geöffnet und in Richtung des Pfeiles 11 gezogen werden kann, um nach einem vollständigen Umlauf den oberhalb des Aufreißstreifens 10 befindlichen Teil der Mantelwandung 3 zusammen mit dem zugehörigen Boden 2 von dem verbleibenden Teil der Mantelwandung 3 mit dem Boden 1 zu trennen. Dadurch entsteht ein oben vollständig offener Sack, der ohne Schwierigkeiten restfrei entleert werden kann.

Figur 2 verdeutlicht die Ausbildung der Öffnungshilfe bei einer dreilagigen Mantelwandung 3. Jede der Mantelwandungen bildet einen Aufreißstreifen 10,10',10'', die jeweils an den aneinanderliegenden Flächen miteinander verklebt sind. Figur 2 zeigt die Aufreißstreifen 10,10',10'' nach der Trennung von den zugehörigen Lagen der Mantelwandung 3 entlang den Perforationslinien 8,9; 8',9' bzw. 8'',9''. Dabei ist deutlich, daß die Stirnlinie 9'' der innersten Lage in Aufreißrichtungen 11 gegenüber der Stirnlinie 9' der mittleren Lage und diese wiederum gegenüber der Stirnlinie 9 der äußeren Lage versetzt ist.

In entsprechender Weise sind die zueinander parallel verlaufenden Perforationslinien 8 bzw. 8' und 8'' zueinander versetzt, wobei die beiden Perforationslinien 8'' einen geringeren Abstand voneinander aufweisen als die Perforationslinien 8' und diese wieder einen geringeren Abstand aufweisen als die Perforationslinien 8. Hieraus resultiert, daß der Aufreißstreifen 10'' der inneren Lage schmaler und kürzer ist als der Aufreißstreifen 10' der mittleren Lage und dieser wieder kürzer und schmaler als der Aufreißstreifen 10 der äußeren Lage.

Da die Aufreißstreifen 10,10',10'' miteinander verklebt sind, reicht das Ziehen an dem äußeren Aufreißstreifen 10 aus, um auch die Aufreißstreifen 10',10'' von ihren Lagen zu trennen.

Figur 2 zeigt den Zustand der entlang den Perforationslinien 8,9; 8',9'; 8'',9'' aufgerissenen Aufreißstreifen 10,10',10'', die in diesem Zustand weiter in Aufreißrichtung 11 umlaufend um die gesamte Mantelwandung 3 gezogen werden, um den oberen Teil des Sackes abzutrennen.

## Patentansprüche

1. Mehrlagiger Papiersack mit zwei vorzugsweise rechteckigen Böden (1,2) und einer dazwischen angeordneten schlauchartigen, im gefüllten Zustand die rechteckige Form der Böden (1,2) annehmenden Mantelwandung (3), gekennzeichnet durch wenigstens einen in der Mantelwandung (3) parallel zu einem Boden (1,2) verlaufenden, durch Aufreißperforationen (8,9; 8',9'; 8'',9'') mit jeweils in Aufreißrichtung (11) gerichteten Längslinien (8',8'') und einer die Längslinien (8,8',8'') verbindenden Stirnlinie (9,9',9'') gebildeten Aufreißstreifen (10,10',10''), der sich nur über einen geringen Teil der Breite der Mantelwandung (3) erstreckt, wobei die Stirnlinie (9',9'') jeder inneren Lage in Aufreißrichtung (11) versetzt gegenüber der Stirnlinie (9,9') der weiter außen befindlichen Lage angeordnet ist.

2. Papiersack nach Anspruch 1, dadurch gekennzeichnet, daß die parallel zueinander verlaufenden Längslinien (8,8',8'') der Lagen versetzt zueinander angeordnet sind.

3. Papiersack nach Anspruch 2, dadurch gekennzeichnet, daß der Abstand der parallel zueinander verlaufenden Längslinien (8'',8') einer inneren Lage kleiner ist als der Abstand der Längslinien (8',8) einer äußeren Lage.

4. Papiersack nach einem der Ansprüche 1 bis 3, dadurch gekennzeichnet, daß die Aufreißstreifen (10,10',10'') der Lagen miteinander verklebt sind.

5. Papiersack nach einem der Ansprüche 1 bis 4, dadurch gekennzeichnet, daß sich die durch die Aufreißperforationen (8,9; 8',9'; 8'',9'') gebildete Aufreißstreifen (10,10',10'') maximal über die halbe Breite einer großen Seitenwand (5) der Mantelwandung (3) erstrecken.

## Claims

1. Multi-layer paper sack with two mainly rectangular bottoms (1, 2) and a tube-like jacketing (3) disposed between the latter and assuming in the filled state the rectangular form of the bottoms (1, 2), characterised by at least one tab (10, 10', 10'') running parallel to a bottom (1, 2) in the jacketing (3) and formed by tearing perforations (8, 9; 8', 9'; 8'', 9'') with longitudinal lines (8', 8'') directed respectively in the tearing direction (11) and a frontal line (9, 9', 9'') connecting the longitudinal lines (8, 8', 8''), which tab (10, 10', 10'') extends over only a small part of the width of the jacketing (3), wherein the frontal line (9', 9'') of each inner layer is in the tearing direction (11) disposed offset relative to the frontal line (9, 9') of the layer located further to the outside.

2. Paper sack according to claim 1, characterised in that the longitudinal lines (8, 8', 8'') running parallel to one another of the layers are disposed offset relative to one another.

3. Paper sack according to claim 2, characterised in that the spacing of the longitudinal lines (8'', 8') running parallel to one another of an inner layer is smaller than the spacing of the longitudinal lines (8', 8) of an outer layer.

4. Paper sack according to one of claims 1 to 3, characterised in that the tabs (10, 10', 10'') of the layers are bonded to one another.

5. Paper sack according to one of claims 1 to 4, characterised in that the tabs (10, 10', 10'') formed by the tearing perforations (8, 9; 8' 9'; 8'', 9'') extend across not more than half the width of a big side wall (5) of the jacketing (3).

## Revendications

1. Sac en papier à parois multiples comportant deux fonds (1, 2) de préférence rectangulaires et, agencée entre ceux-ci, une paroi périphérique (3) en forme de gaine adoptant à l'état rempli la forme rectangulaire des fonds (1, 2), caractérisé par au moins une languette arrachable (10, 10', 10'') s'étendant dans la paroi latérale (3) parallèlement à un fond (2), constituée par des perforations d'arrachament (8, 9; 8', 9'; 8'', 9'') ayant des lignes longitudinales (8, 8', 8'') dirigées chacune dans la direction d'arrachement (11) et une ligne frontale (9, 9', 9'') reliant les lignes longitudinales (8, 8', 8''), la languette arrachable (10, 10', 10'') ne s'étendant que sur une partie réduite de la largeur de la paroi périphérique (3), la ligne frontale (9', 9'') de chaque paroi intérieure étant disposée décalée dans la direction d'arrachement (11) par rapport à la ligne frontale (9, 9') de la paroi se trouvant plus loin vers l'extérieur.

2. Sac en papier selon la revendication 1, caractérisé en ce que les lignes longitudinales parallèles entre elles (8, 8', 8'') des parois sont agencées mutuellement décalées.

3. Sac en papier selon la revendication 2, caractérisé en ce que la distance entra les lignes longitudinales parallèles entre elles (8'', 8') d'une paroi intérieure est plus faible que la distance entre les lignes longitudinales (8', 8) d'une paroi extérieure.

4. Sac en papier selon l'une des revendications 1 à 3, caractérisé en ce que les languettes arrachables (10, 10', 10'') des parois sont collées entre elles.

5. Sac en papier selon l'une des revendications 1 à 4, caractérisé en ce que les languettes arrachables (10, 10', 10'') constituées par les perforations d'arrachement (8, 9; 8', 9'; 8'', 9'') s'étendent au maximum sur la moitié de la largeur d'une grande paroi latérale (5) de la paroi périphérique (3).
